# EUROPÄISCHE PATENTSCHRIFT

(11) **EP 2 017 803 B1**
(45) Veröffentlichungstag und Bekanntmachung des Hinweises auf die Patenterteilung: **06.07.2011**
(21) Anmeldenummer: 07013864.9
(22) Anmeldetag: 16.07.2007
(51) Int. Cl.: G08B 3/10, G08B 7/06, G08B 25/04, G08B 29/16

(54) **Aktives Funktionserhaltungs- und Sicherungssystem für Alarmierungs-Lautsprechernetze in Zweidraht-Ringleitungstechnik**
Active function maintenance and safety system for warning loudspeaker networks in double-wire loop system
Système de conservation des fonctions et de sécurisation actif pour réseaux de haut-parleurs d'alarmes dans une technique de conduite annulaire à deux fils

(43) Veröffentlichungstag der Anmeldung: 21.01.2009
(73) Patentinhaber: Puchner, Herbert, 81245 München (DE)
(72) Erfinder: Puchner, Herbert, 81245 München (DE)
(74) Vertreter: Menges, Christian Alexander

(56) Entgegenhaltungen:
- WO-A-2006/050754
- DE-A1- 3 347 609
- US-A- 3 876 983

## Beschreibung

Die Erfindung bezieht sich auf ein aktives Funktionserhaltungs- und Sicherungssystem für Alarmierungs-Lautsprechernetze.

Es arbeitet mit Elektronikmodulen in einem seriell aufgebauten Zweidraht-Ringleitungs-Lautsprechernetz. Wenn überhaupt, wurden Ringleitungen für Lautsprechernetze bisher so gebildet, dass man daran die Lautsprecher parallel anschloss. Funktionserhalt war aber damit nicht gegeben. Die überwiegende Mehrzahl von Lautsprechernetzen wird in Sternverkabelung realisiert. An Alarmierungsnetze werden dabei hohe Ansprüche bezüglich Funktionssicherheit gestellt und ein entsprechend erforderlicher Installations-Aufwand betrieben. Oft wird auch Redundanz zweier Installationen verlangt.

Der Bedarf an der Erfindung ergibt sich unter anderem aus Auszügen aus der Europanorm EN 60849 für elektroakustische Notfallwarnsysteme bezüglich dort gestellter Forderungen:

Die Verkabelung muss den Normen für Notfall- und/oder Alarmsysteme entsprechen (Punkt 6 in der EN 60849).

### Stand der Technik:

Das wird bisher durch Verlegung von Spezialkabeln mit 30 Minuten passivem Funktionserhalt durch Feuerhemmung bis zu einer bestimmten Temperatur und speziellen getrennten Kabelführungstrassen erreicht. Der bauseitige Aufwand hierfür ist wesentlich höher als bei konventioneller Verkabelung.

Ein Ausfall eines Lautsprecherstromkreises darf nicht zu einem vollständigen Ausfall der Versorgung des Lautsprecherbereiches führen (Punkt 4.1-g in der EN 60 849).

### Stand der Technik:

Das wird bisher durch Aufteilung der Kreise in einzeln gesicherte und überwachte Brandmeldeabschnitte bei begrenzter Lautsprecheranzahl pro Kabel erreicht, um bei einem Ausfall die nicht erreichbaren Flächen gering zu halten.

Es müssen zentral angezeigt werden: Ausfall eines Lautsprecherkreises durch Unterbrechungs- oder Kurzschlussfehler
(Punkt 5.3-j in der EN 60 849).

Die Überwachung sollte den Ausfall ... eines Lautsprecherstromkreises anzeigen.
(Punkt 4.1 in der EN 60 849: Anmerkung 1)

### Stand der Technik:

Das wird bisher durch den einzelnen Kreisen zugeordnete zentrale Überwachungseinrichtungen erreicht. Diese arbeiten in ihrer Mehrzahl physikalisch bedingt mit Erfassungstoleranzen von 5 bis 30 % und beruhen auf Impedanzmessung (Nachteil: keine Messung während einer Tonübertragung möglich und Fehlauslösungen durch Lärmpegel vor den Lautsprechern) oder Gleichspannungswiderstandsmessung (Nachteil: hohe Erfassungsungenauigkeit bei Netzen mit vielen Lautsprechern).

Insbesondere in kleineren Gebäuden ist es nicht unbedingt erforderlich, zwei getrennte Lautsprecherstromkreise in einem Lautsprecherbereich einzurichten. Eine Entscheidung hierüber kann von örtlichen Vorschriften abhängen.
(Punkt 4.1 in der EN 60 849: Anmerkung 2)

### Stand der Technik:

Das Ringleitungsprinzip für einen Funktionserhalt findet bereits seit geraumer Zeit in der Alarmmelder- und Alarmsirenentechnik seine Anwendung.

Für Zweidraht-100V-Lautsprechernetze gab es aber bisher keine Funktionserhaltlösung nach dem Ringleitungsprinzip. Als Redundanzlösung wird hierfür eine doppelte Leitungsverlegung mit doppelter Lautsprecherausstattung empfohlen und bei zu großem Aufwand in Einzelfällen auf die Redundanz verzichtet.

Berührungssicherheit, Isolation, VDE:
Lautsprechernetze sind meistens als 100V-Systeme aufgebaut. Laut VDE sind aber 100V-Wechselspannung, auch wenn sie bei Tonübertragung zwischen Null und 100V im Rhythmus der Modulation schwanken, eine Hochspannung und dürfen nur dann als, wie und mit Niederspannungskabel verlegt werden, wenn sie symmetrisch und erdfrei aufgebaut sind. Diese Erdfreiheit muss aber ständig überwacht und das Unterschreiten eines bestimmten Wertes (= höherer Fehlerstrom!) gemeldet und beseitigt werden. Ein automatisches Abschalten des Netzes würde eine höhere Priorität, in diesem Fall die Alarmierungssicherheit unterbinden.

In der Offenlegungsschrift DE 33 47 609 A1 wird ein Kommunikations- und Überwachungssystem für Verkehrstechnik vorgeschlagen, bei dem eine Ringleitung ein Steuergerät mit Nebenstellen verbindet. Die Nebenstellen enthalten Verstärker zum Verstärken der in der Ringleitung umlaufenden Signale. Die Nebenstellen können Überwachungssignale auf die Ringleitung aufprägen, beispielsweise um eine Störung an das Steuergerät zu melden. Tritt in einem Leitungsabschnitt der Ringleitung eine Störung auf, dann bleibt der unidirektionale Signalfluss bis zur letzten Nebenstelle vor dem gestörten Leitungsabschnitt erhalten. Die Nebenstellen hinter dem gestörten Leitungsabschnitt senden in der vorgegebenen unidirektionalen Richtung Störungsmeldungen an das Steuergerät. Da das Steuergerät nur in der vorgegebenen Richtung Signale über die Ringleitung an die Nebenstellen übertragen kann, erhalten die hinter dem gestörten Leitungsabschnitt angeordneten Nebenstellen keine Signale vom Steuergerät.

Um bei Auftreten einer Störung auch die Nebenstellen hinter dem gestörten Leitungsabschnitt mit Signalen versorgen zu können, ist eine zweite Ringleitung vorgesehen, deren Signalflussrichtung entgegengesetzt zur ersten Ringleitung verläuft. Damit können Nebenstellen vor dem ersten gestörten Leitungsabschnitt als auch hinter dem letzten gestörten Leitungsabschnitt mit Signalen versorgt werden. Um übermäßige Leitungslängen zu vermeiden, kann der Übertragungsweg zwischen der letzten Nebenstelle und dem Steuergerät durch Ringschleifen ersetzt werden.

Ziel der Erfindung ist es, durch ihren Einsatz sowohl den bisher erforderlichen Installationsaufwand wesentlich zu verringern und vereinfachen, als auch einen zeitlich unbeschränkten und von der Brandtemperatur und dem verwendeten Installationsmaterial unabhängigen Funktionserhalt der Alarmierung sicherzustellen.

Diese Aufgabe wird mit den Merkmalen des Anspruchs 1 gelöst. Die Erfindung wird in ihren abhängigen Ansprüchen weitergebildet.

Alle nachstehend angegebenen Beispiele, die nicht vom Umfang der in den beiliegenden Ansprüchen definierten Erfindung sowie der dazu nötigen Konfiguration laut Figur 1 erfasst werden, sind nicht als Ausführungsformen oder -beispiele der Erfindung anzusehen.

Dazu erforderlich ist bei Anwendung der Erfindung für das Kabelnetz lediglich die Bildung einer Ringleitung mit örtlich verschiedenem Hin- und Rückweg des 2-adrigen Kabels, eine dafür geeignete Schnittstelle in der Zentraleinrichtung und pro Alarmierungslautsprecher ein intellegentes Funktionserhalt-Sicherungsmodul, das die Ringleitung durch serielle Einfügung in trennbare Abschnitte unterteilt.

Dafür braucht bei der Installation kein Funktionserhalt-Spezialkabel und keine Spezial-Kabelführungstrasse verwendet werden. Die Aufteilung in einzeln beschallte Brandmeldeabschnitte und eine Begrenzung der Lautsprecheranzahl kann entfallen.

Bei Gebäude-Sanierungsarbeiten kann ein vorhandenes Kabelnetz weiterverwendet werden, wenn man einen Ringleitungsaufbau nachträglich realisiert.

Die toleranzbehafteten Lautsprecherkreisüberwachungen in der Zentraleinrichtung können entfallen. Bei Anwendung der Erfindung wird jeder Fehler registriert und zugleich darauf reagiert.

Dabei wird bei Ausfall durch Kurzschluss der betroffene Lautsprecher oder Kabelabschnitt gegenüber den nicht betroffenen Anlagenteilen isoliert und wie bei einem Ausfall durch Unterbrechung eine Zweiwege-Versorgung des gestörten Netzes aufgebaut sowie zentral eine Störung registriert. Innerhalb weniger Sekunden arbeitet das gestörte Alarmierungs-Lautsprechernetz automatisch mit Ausnahme des defekten Teiles wieder.

Zur Überwachung der Erdfreiheit gibt es bereits zahlreiche Schaltungsmöglichkeiten.

Wenn allerdings auf der Lautsprecherleitung neben maximal 100V-Tonfrequenz auch eine nennenswerte Gleichspannung befördert wird wie in diesem Zweidraht- Ringleitungssystem, versagen alle bekannten vorwiegend auf Gleichstromwiderstandsmessung ausgerichteten Verfahren wegen der Beeinflussbarkeit durch Fremdspannungen. Deshalb beruht das für diesen Anwendungsfall entwickelte Verfahren auf einer kontinuierlichen Eigenfrequenz-Identifizierung einer speziellen PLL-Schaltung, die neben einer Selbstüberwachung eine hohe Störsicherheit aufweist und tatsächlich nicht durch mögliche Spannungen, sondern nur durch einen Gleich- oder äquivalenten Wechselstromwiderstand beeinflussbar ist. Durch Kabelbeschädigung an Metallkonstruktionen ohne Kabelunterbrechung oder -Kurzschluss kann eine so grosse Adernkapazität gegen Erde entstanden sein, dass diese einen hohen Fehlerstrom bei 100V-Tonfrequenz im Berührungsfall ermöglichen würde. Daher auch die Einbeziehung von Wechselstromwiderständen in die Überwachung für das Gesamtkonzept der Erfindung.

Die Erfindung wird anhand von vier Zeichnungen FIG 1 bis FIG 4 näher beschrieben.

**FIG 1** zeigt den Prinzipaufbau für das Alarmierungs-Lautsprechernetz mit aktivem Funktionserhaltungssystem auf Zweidraht-Ringleitungsbasis.

Es wird eine Betriebsspannung (beispielsweise 24V) an 1-2, der Verstärkerausgang mit potentialfreiem Ausgangsübertrager an 3-4 und die Hinleitung 5-6 und die Rückleitung 7-8 am Einspeise- und Betriebsart-Umschaltmodul FIG 2 angeschlossen. Die erforderlichen Funktionserhalt- und Sicherungsmodule FIG 3 sind in Reihe geschaltet und haben jeweils einen Lautsprecherausgang 55-56 zum Anschluss des Lautsprechers. In der Praxis kann das Modul FIG 3 jeweils im Lautsprechergehäuse oder einer getrennten Installations-Anschlussdose im Lautsprecherraum untergebracht sein. Das letzte Modul FIG 3 wird auf anderer, räumlich nicht gleicher Streckenführung wieder zum Einspeise- und Betriebsart-Umschaltmodul FIG 2 zurückgeführt. In diesem zentralen Modul ist auch zur Störmeldungsweiterleitung eine Elektronik mit Störmeldekontaktausgängen 34 eingebaut.

**FIG 2** zeigt das Prinzip der zentralen Schnittstelle als Einspeise- und Betriebsart-Umschaltmodul für Ringleitungs-Alarmierungs-Lautsprechernetze.

### Grundbedingung Anschlüsse:

An 1-2 liegt die Betriebsspannung (meist 24V). An 3-4 befindet sich der Verstärkerausgang (meist 100V). An 5-6 ist die Hinleitung und an 7-8 die Rückleitung der Lautsprecherschleife angeschlossen. Es existieren noch diverse Anschlüsse für die Störmelde-Ausgabe und ein Reseteingang zur Rücksetzung vorschriftsmässig eingerasteter, abgespeicherter Störmeldungen.

Die Funktion wird anhand einiger möglicher Betriebszustände erläutert.

### Betriebszustand einmalige Inbetriebnahme des Moduls:

Die Betriebsspannung wird angelegt. Die Gleichspannungswandler 9 und 10 erzeugen je eine 24V-Ausgangsspannung. Die Relais 11 und 12 ziehen an und schalten mit ihren Kontakten um. Damit liegt jeder Wandler auf seinem normalen Arbeitsplatz. Über die Dioden 15 und 16 werden die beiden Spannungsausgänge zu einer Betriebsspannung für die potentialfrei arbeitenden Steuerfunktionen der Elektroniken 17 und 18 zusammengeführt. Über die umgeschalteten Kontakte 11 und 12 und die 5W-Widerstände (22 Ohm) 19 und 20 werden die beiden Elektrolyt-Kondensatoren (10 000 uF) 21 und 22 zur Vermeidung eines Wandler-Einschaltkurzschlusses vorgeladen. Parallel dazu ziehen über die Steuerelektroniken 17 und 18 die Relais 25 und 26 an, damit bei den externen Baugruppen die Schleifenspannung von 5-6 nicht schleichend ankommt und in der Störmeldeelektronik 34 wird das Resetrelais 33 gesetzt. Relais 30 kann also nicht anziehen, obwohl Optokopplerrelais 29 wegen noch fehlender Spannungsrückmeldung über 7-8 nicht anziehen konnte und daher Kontakt 29 geschlossen ist.

Nach etwa 5 Sekunden ziehen über die Steuerelektroniken 17 und 18 die Relais 23 und 24 und überbrücken die Widerstände 19 und 20, da nun die Kondensatoren 21 und 22 vorgeladen sind. Gleichzeitig fallen nun die Relais 25 und 26 wieder ab. Die volle Spannung von Wandler 9 ist somit über den geschlossenen Kontakt am Hinleitungsausgang 5-6 vorhanden und die Ringleitung wird gespeist. Damit baut sich bei fehlerfreier Schleife die Durchschaltung der externen Lautsprechermoduln auf und muss irgendwann am Rückleitungseingang 7-8 wieder ankommen. Nach etwa 60 Sekunden (variabel)schaltet die Störmeldelogik Resetrelais 30 ab und wenige Sekunden später die Störmeldebereitschaft ein. Damit würde zunächst die Zweiwegfunktion bei Bedarf ermöglicht und anschliessend ab diesem Zeitpunkt etwaige Fehler als Meldung ausgegeben.

Parallel zu diesen Gleichspannungsfunktionen könnte währenddessen die Tonübertragung vom Verstärkerausgang 3-4 über den Kondensator 21, Kontakt 24 und 25 auf den Hinleitungsausgang 5-6 auf die Ringleitung und somit auf die Lautsprecher gelangen.

Mit dem Kondensator 21 wird zugleich eine Toneinspeisung in den Wandler 9 verhindert, da 21 für Wechselspannung fast Null Ohm aufweist. Am Rückleitungseingang befindet sich parallel zum Optokopplerrelais 29 der Elektrolytkondensator 35, der über den Vorwiderstand 31 (6,8 kohm) ebenfalls die Wechselspannung für 29 eliminiert und somit nur Gleichspannung das Optokopplerrelais 29 schalten kann.

In der Inbetriebnahmephase des Moduls laufen die Startfunktionen bei Wandler 9 und 10 parallel ab, nur dass sich Wandler 10 in Reservestellung befindet und nicht an 7-8 ausgegeben wird, da Relais 30 nicht umgeschaltet hat.

### Betriebs-Normalzustand:

Am Hinleitungsausgang 5-6 stehen sowohl die Schleifenversorgungsspannung 24V als auch die 100V-Tonfrequenzspannung zur Verfügung. Die Rückleitung 7-8 ist als Eingang zu Optokopplerrelais 29 geschaltet, das angezogen hat.

### Betriebszustand Leitungsunterbrechung:

An Rückleitungseingang 7-8 kommt keine Spannung mehr an. Somit erhält 29 keine Spannung mehr und Kontakt 29 schliesst. Damit zieht Relais 30 und schaltet den Rückleitungsausgang 7-8 mit seinen Kontakten 30 als Zweitwegausgang um über die Kontakte 26-24-12 auf den Wandler 10 und über den Kondensator 22 auf den Verstärkerausgang 3-4. Somit wird die Ringleitung von beiden Enden her gespeist und eine vorhandene Unterbrechung damit ausgeglichen.

Über 34 wird eine Störung weitergemeldet.

### Betriebszustand Leitungsunterbrechung zwischen Verstärker und Anschluss 3-4:

Da sich der Verstärker-Ausgangsübertrager in Reihe mit den Wandler-Minus befindet, kommt eine Leitungsunterbrechungs-Störung mit Weitermeldung zustande. Natürlich ist in diesem Fall keine Tonübertragung mehr möglich.

### Betriebszustand Kurzschluss irgendwo auf der Leitung:

Die extern befindlichen Lautsprechermodule reagieren und schalten durch Abtrennen des kurzgeschlossenen Abschnitts eine Leitungsunterbrechung herbei. Sonstiges Verhalten des zentralen Moduls wie bei einer normalen Unterbrechung.

### Betriebszustand Kurzschluss unmittelbar vor dem zentralen Modul auf der Hinleitung 5-6:

An Rückleitungseingang 7-8 kommt keine Spannung mehr an. Somit erhält 29 keine Spannung mehr und Kontakt 29 schliesst. Damit zieht Relais 30 und schaltet den Rückleitungsausgang 7-8 mit seinen Kontakten 30 als Zweitwegausgang um über die Kontakte 26-24-12 auf den Wandler 10 und über den Kondensator 22 auf den Verstärkerausgang 3-4. Somit wird die Ringleitung von beiden Enden her gespeist.

Während dieser kurzen Umschaltphase hatten die externen Lautsprechermodule die Ringleitung kurz aufgetrennt und sich dann wieder die Schleife aufgebaut. Lediglich das erste Modul vor dem Kurzschluss trennt die Schleife noch vom Kurzschluss.

Gleichzeitig mit der Umschaltphase auf Zweiwegeversorgung registriert die Elektronik 17 einen Spannungseinbruch durch den Kurzschluss an der Hinleitung 5-6 und schaltet sofort Relais 25. Damit öffnet Kontakt 25 und die Spannung des Wandlers 9 ist durch den Widerstand 31 (4,7 kohm / 5W) vor dem Kurzschluss an Ausgang 5-6 geschützt. Ebenso wird gleichzeitig der Verstärkerausgang durch den Widerstand 31 vor dem Kurzschluss an 5-6 geschützt. Die Elektronik 17 schaltet das Relais 25 erst wieder ab, wenn sie über den Widerstand 31 wieder eine Spannung erhält, also nach Beseitigung des Kurzschlusses. Das Modul verbleibt dabei im Zweiwegezustand, bis mit Ansteuerung von Reset 33 nach Kurzschlussbeseitigung das Relais 30 wieder abfällt.

### Betriebszustand Kurzschluss unmittelbar vor dem zentralen Modul auf der Rückleitung 7-8:

An Rückleitungseingang 7-8 kommt keine Spannung mehr an. Somit erhält 29 keine Spannung mehr und Kontakt 29 schliesst. Damit zieht Relais 30 und schaltet den Rückleitungsausgang 7-8 mit seinen Kontakten 30 als Zweitwegausgang um über die Kontakte 26-24-12 auf den Wandler 10 und über den Kondensator 22 auf den Verstärkerausgang 3-4.

Während dieser kurzen Umschaltphase hatten die externen Lautsprechermodule die Ringleitung kurz aufgetrennt und sich dann wieder die Schleife aufgebaut. Lediglich das letzte Modul vor dem Kurzschluss trennt die Schleife noch vom Kurzschluss.

Gleichzeitig mit der Umschaltphase auf Zweiwegeversorgung registriert die Elektronik 18 einen Spannungseinbruch durch den Kurzschluss an der Rückleitung 7-8 und schaltet sofort Relais 26. Damit öffnet Kontakt 26 und die Spannung des Wandlers 10 ist durch den Widerstand 32 (4,7 kohm / 5W) vor dem Kurzschluss an Ausgang 7-8 geschützt.

Ebenso wird gleichzeitig der Verstärkerausgang durch den Widerstand 32 vor dem Kurzschluss an 7-8 geschützt. Die Elektronik 18 schaltet das Relais 26 erst wieder ab, wenn sie über den Widerstand 32 wieder eine Spannung erhält, also nach Beseitigung des Kurzschlusses. Das Modul verbleibt dabei im Zweiwegezustand, bis mit Ansteuerung von Reset 33 nach Kurzschlussbeseitigung das Relais 30 wieder abfällt.

### Betriebszustand Gleichspannungswandlerausfall:

Die Wandler sind dauerkurzschlussfest und entsprechend der zu erwartenden Stromentnahme (bis zu 1A, abhängig von der externen Lautsprechermodul-Anzahl) grosszügig ausgelegt. Vor Einspeisung der Verstärker-Ausgangsspannung (bis zu 100V - Tonfrequenzwechselspannung) schützen die beiden Wandler 9-10 die Kondensatoren 21 und 22. Über die Dioden 15 - 16 wird eine dauerhafte Betriebsspannung für die im potentialfreien Bereich arbeitende Elektronik geschaffen. Parallel zum Wandler 9 liegt das Relais 11 und parallel zu Wandler 10 das Relais 12. Ist eine Wandlerspannung vorhanden, so ziehen diese Relais und die Ausgangsspannung von Wandler 9 wird über den Kontakt 11 an Hinleitungsausgang geschaltet, die von Wandler 10 über den Kontakt 12 für den Zweitkanal zur Verfügung gestellt. Fällt einer der beiden Wandler aus, so fällt dessen Relais (11 oder 12) ab und schaltet den jeweiligen Kanal mit Hilfe der Kontakte (11 oder 12) auf den noch funktionierenden Wandler auf.

Auf dem Modul befindet sich noch eine Störungserfassung 34 mit weitermeldenden Störmeldeausgängen wie in den gängigen Vorschriften gefordert.

**FIG 3** zeigt das Prinzip des Funktionserhalt-Sicherungsmoduls, das sich in der Praxis beim jeweiligen Alarmierungslautsprecher befindet und die Zweidraht-Ringleitung in serielle Abschnitte unterteilt, die entweder durchgeschaltet oder gesperrt werden.

Die Funktion wird nachfolgend anhand einzelner Betriebszustände erläutert.

### Schleifenaufbauphase bis zum Normalbetrieb:

Am Hinleitungseingang 51-52 kommen 24V an. Über den Lautsprecher an 55-56 gelangt die Spannung über die Sicherung 57, die Drossel 58, die Diode 59 an den Kondensator 60 (220uF) und baut sich langsam auf. Gleichzeitig gelangt die Spannung über den Widerstand 61 (5 W-4,7 kOhm) an den Rückleitungsausgang 53-54. Von 53 über die Drossel 62, die Diode 63 ebenfalls an den Kondensator 60.

Drossel 58 sperrt in Verbindung mit Kondensator 64 (220uF) eine bei Übertragung an 51-52 zusätzlich ankommende Tonwechselspannung 100V aus, ebenso wie Drossel 62 und Kondensator 65 (220uF) dies bewerkstelligen. Die den Kondensatoren 64 und 65 parallelgeschalteten Dioden 66 und 67 dienen als Polungsschutz für diese Kondensatoren. Da die in Serie liegenden Bauteile relativ hochohmig sind (Drosseln etwa 300 Ohm, 100 V-Lautsprecher 50...500 Ohm) baut sich die interne Betriebsspannung 68 langsam (in etwa 1 Sekunde) auf, bis sie ihre volle Höhe erreicht hat. Daher ist eine Schwellwertschaltung 69 an die Betriebsspannung angeschlossen, die erst bei Erreichen einer für das 24V-Relais 70 mit Sicherheit zum Anzug ausreichenden Spannung von über 20V ihren Ausgang 71 durchschaltet. Vorher müssen aber noch am NAND-Glied 72 eine Spannung von mindestens 5V an den Eingängen 73 und 74 vorhanden sein, bevor mit Eintreffen der Spannung 71 das NAND-Glied 72 das Relais 70 anziehen lassen kann.

Dabei sinkt die Betriebsspannung 68 durch die Last vom Relais 70 auf eine für das Relais sichere Haltespannung von etwa 12V ab. Der Schwellwertschalter 69 ist so konzipiert, dass er bei über 20V einschaltet und dann sich selbst hält, bis er über einen weiteren Eingang 73 vom NAND-Glied 72 dann rückgesetzt wird, wenn eine der Spannungen 73 oder 74 nach dem Relaisanzug nicht mehr vorhanden wäre.

Im Betriebszustand zieht nun das Relais und verbleibt angezogen. Dabei schalten die beiden Kontakte 75 und 76 um. Mit 75 wird der Lautsprecher 55-56 über die Sicherung 57 und den bipolaren Elektrolytkondensator 77 (10 uF) an 52-54 geschaltet und erhält somit die Tonfrequenzspannung von 51-52. Kontakt 76 überbrückt den Widerstand 61 und schaltet die Schleife durch Verbinden von 51 und 53 durch (zum nächsten Modul oder als Rückleitung). Nun ist Normalbetrieb ein.

### Schleifenunterbrechung:

Die Schleifenunterbrechung bewirkt keine Änderung gegenüber dem normalen Betriebszustand an diesem Modul. Sie wird nur im zentralen Modul registriert, da dort am Rückleitungseingang nichts mehr ankommt.

### Schleifenkurzschluss:

Wird entweder 51-52 oder 53-54 kurzgeschlossen, so wird zunächst die Betriebsspannung für alle Module kurz einbrechen. Da nun alle Relais 70 abfallen, wird sich die Schleife anschliessend sofort wieder aufbauen und lediglich die maximal beiden unmittelbar vor und nach dem Kurzschluss befindlichen Module würden ihr Relais 70 nicht mehr durchschalten, da das NAND-Glied auf einem der beiden Eingänge 73-74 keine Spannung erhält und somit die Durchschaltbedingung fehlt.

Der Lautsprecher 55-56 liegt über 57 und 77 über die geschlossenen Kontakte 75-76 parallel zu 61 in Reihe zwischen 51 und 53. Dabei ist egal ob der Kurzschluss an 51-52 oder 53-54 stattfindet. Für das Zentralmodul ist die Schleife unterbrochen.

### Lautsprecherunterbrechung:

Ist zwischen 55-56 eine Unterbrechung, fehlt die Spannung 73 und damit eine Durchschaltbedingung. Für das Zentralmodul ist die Schleife unterbrochen.

### Lautsprecherkurzschluss:

Sind 55-56 kurzgeschlossen, so wird durch die Tonfrequenz 100V die Sicherung 57 ausgelöst (Weg von 51 über 55-56, Kondensator 77, Kontakt 75 bis 52). Dabei wird dann mit Sicherungsdurchschmelzen wieder eine Lautsprecherunterbrechung erzeugt.

**FIG 4** zeigt die Erdschlussüberwachung für das zentrale Einspeise- und Betriebsart-Umschaltmodul nach FIG 2. Die Überwachung darf Erdschlusswiderstände nicht durch Gleichspannung ermitteln, da wegen der auf der Ringleitung befindlichen und potentialfreien 24V-Gleichspannung von keinem festen Potentialbezug ausgegangen werden kann. Gegen Frequenzen im 100V-Tonübertragungsbereich muss die Schaltung ebenfalls immun sein, damit keine Fehlauslösungen erfolgen können. Höhere Messfrequenzen könnten Störstrahlungen aussenden oder von der unhörbaren Pilottonfrequenz (20 bis 25 kHz)der überwachten 100V-Verstärker beeinflusst werden, da gegen Erde unsymmetrisch gemessen wird. Es bleiben nur Messfrequenzen 1 bis 10 Hz, die weit unter dem Hörbereich liegen. In diesem Bereich erfordern Messungen aber meist einen längeren Zeitabschnitt zur sicheren Auswertung. Die Lautsprecheradern werden aber aus mehreren Gründen nur kurz zur Messung abgetastet.

Lösung: Eine PLL-Schaltung besteht aus einem Generator, dessen Frequenz gleich der Auswertefrequenz seiner Detektorschaltung ist. Führt man nun die Generatorfrequenz über eine definiert einstellbare Pegelschwellenschaltung wieder dem Detektoreingang zu, so erkennt die PLL-Schaltung seine eigene Frequenz und schaltet seinen Auswerteausgang durch. Sinkt der Pegel des Detektoreingangs unter seine Ansprechschwelle, so reagiert der Auswerteeingang sofort auf eine Unterbrechung. Dies geschieht wesentlich schneller, als wenn die PLL eine angebotene Frequenz erst fangen müsste. Zugleich ist im Prinzip egal, um welche PLL- Frequenz es sich handelt, es muss nur seine eigene sein.

Von Vorteil ist eine tiefe ausserhalb des Hörbereichs liegende Frequenz, da die Ausfilterung vom bis zu 100V-Pegel der Tonfrequenzübertragung einfach mit einem RC-Tiefpass möglich ist. Weil somit nur noch übertragenes tieffrequentes Schaltknacken stören könnte, ist der Auswerteausgang gegen kurze Impulse abgeblockt.

Da die Messungen nicht gleichzeitig auf beiden Adern einer Lautsprecherleitung durchgeführt werden können, müssen die Messungen nacheinander erfolgen. Laut Vorschrift muss spätestens alle 100 Sekunden ein Messvorgang an jeder Ader erfolgen. Als Messdauer haben sich 2 Sekunden als ausreichend erwiesen. Um die Adern durch den Messvorgang nicht gegen Erde zu beschweren und zugleich die Messschaltung vor den möglichen Überspannungen bis 100V ∼ im Fehlerfall zu schützen, ist die Kontrollschaltung hochohmig angekoppelt.

Im Detail: Der PLL-Generatorausgang 81 wird über einen Pegelregler 82 auf einen für Oberwellen stark gegengekoppelten Ausgangsverstärker und Impedanzwandler 83 geführt. An den Ausgangskondensator 84 folgt ein hochohmiger Tiefpass 85 (47 kOhm) zur weiteren Oberwellenbeseitigung. An diesen folgt ein weiterer hochohmiger Tiefpass 86 (130 kOhm) für den Detektoreingang 89, dem der Gleichspannungs-Trennkondensator 87 vorgeschaltet ist. Davor liegt noch eine Überspannungsbegrenzung 88, bestehend aus zwei gegeneinandergeschalteten Zenerdioden 10V. Am Detektorausgang 90 erscheint das Auswerte-Ergebnis, das im Normalfall eine erkannte Frequenz durch Ausgeben einer Spannung anzeigt. Diese Spannung wird über ein Verzögerungs-RC-Glied 91 geführt, das kurzzeitige Spannungsunterbrechungen (bis 1/2 Sekunde) überbrückt.

Längere Unterbrechungen werden über die invertierende Schaltstufe 92 als Impuls weitergereicht an ein RC-Glied 94, das mindestens 120 Sekunden (also mit Sicherheit länger als einen Messzyklus) diesen Impuls speichern und über einen weiteren Schaltverstärker 95 ausgeben muss. Die symbolische Diode 93 verhindert eine Entladung von 94 über 92.

Zwischen Tiefpass 85 und 86 befindet sich der Messeingang. Dieser wird über zwei Reedrelaiskontakte 96-97 (wegen 2 x 100V- Adern) auf die Adern 5 und 6 des Einspeise- und Betriebsart-Umschaltmoduls FIG 2 im Messzyklus jeweils nacheinander aufgeschaltet. Mit dem Pegelregler 82 kann dabei die gewünschte Ansprechschwelle des PLL-Detektors und damit die Fehlerstromempfindlichkeit eingestellt werden.

Liegen parallel zum Messeingang 5 kOhm, so wäre bei 100V (UxU:R) ein Fehlerstrom von 20 mA Störmeldung auslösend. Bei einer Wechselspannung müsste man dabei eventuell auf Spitzenwert einstellen, was einer Werte-Verdreifachung (300Vss / 15 kOhm) entspricht. Dies gilt auch für kapazitive Widerstände, wobei deren Scheinwiderstand sich mit der Bezugsfrequenz verändert , man also nur von einer mittleren Tonfrequenzhöhe für die Ansprechschwelle ausgehen kann.

Hierzu gibt es im Jahr 2007 noch keine gültige Festlegung für Lautsprecheranlagen.

Der Messzyklus wird über einen langsam laufenden Ringzähler 98 generiert. Um mit einer einzigen Erdschlusskontrollschaltung bis zu vier Einspeise- und Betriebsart-Umschaltmoduln abfragen zu können, wäre ein 10-stufiger Ringzähler sinnvoll. Dabei schreitet dieser alle 9 Sekunden eine Stelle weiter und schaltet das angeschlossene Relais (hier nur 99-100) für jeweils 2 Sekunden durch. Bei vier Moduln FIG 2 wären das acht Relais plus die beiden noch freien Stufen des Ringzählers, die man zur Funktionskontrolle des Vorgangs verwenden könnte.

Da die Störungsspeicherung 94 eine Zeit von 120 Sekunden überbrückt, würde die Störmeldung bei einmaliger Erfassung mindestens diese Zeit anstehen oder eine bestehende Störung trotz Zyklus stehen bleiben.

Die Betriebsspannung für die Erdschlusskontrolle wird mit einem eigenen Gleichspannungswandler aus der Betriebsspannung von FIG 2 erzeugt und ist geerdet.

## Patentansprüche

1. Aktives Funktionserhaltungs- und Sicherungssystem für Alarmierungs-Lautsprechernetze in Zweidraht-Ringleitungs-technik, bestehend aus einem zentralen Modul (FIG 2) zur Speisung und Betriebsartenumschaltung für eine Zweidraht-Ringleitung sowie einer nach Bedarf benötigten Anzahl von bei den Alarmierungslautsprechern anzubringenden Funktionserhalt-Sicherungsmodule (FIG 3) zur seriellen Aufteilung der Ringleitung in bei einer Störung automatisch zu- oder abschaltbare Leitungsbereiche zwischen den Modulen (FIG 3),
**dadurch gekennzeichnet,**
**dass** das zentrale Einspeise- und Betriebsartenumschaltmodul (FIG 2) mit Hilfe der bei jedem Alarmierungslautsprecher anzubringenden Funktionserhalt- und Sicherungsmodulen (FIG 3) jede einzelne Leitungs- und Lautsprecherstörung registriert und als Reaktion zur Funktionserhaltung auf Zweiwegbetrieb umschaltet, wodurch innerhalb Sekunden die gestörte Übertragungskette mit Ausnahme des defekten Teils wieder funktioniert, wobei zur Sicherung des Berührungsschutzes eine Erdschlusskontrolle (FIG 4) vorhanden ist,
wofür die Funktionserhalt- und Sicherungsmodulen jeweils einen Eingangsleitungsanschluss (51-52) und einen Ausgangsleitungsanschluss (53-54) aufweisen, um ausgebildet zu sein, über eine Hin- und Rückleitung einer Zweidraht-Ringleitung mit dem zentralen Einspeise- und Betriebsartenumschaltmodul verbunden zu werden, und
wofür das zentrale Einspeise- und Betriebsartenumschaltmodul einen ersten Ringleitungsanschluss (5-6) und einen zweiten Ringleitungsanschluss (7-8) aufweist, um ausgebildet zu sein, über die Hin- und Rückleitung der Zweidraht-Ringleitung mit den Funktionserhalt- und Sicherungsmodulen verbunden zu werden, und das zentrale Einspeise- und Betriebsartenumschaltmodul weiter einen Signaleingang (3-4) zum Einspeisen von elektrischen Eingangssignalen mit Frequenzen im auditiven Bereich, eine Einrichtung zum Weiterleiten der Eingangssignale vom Signaleingang (3-4) zum ersten Ringleitungsanschluss (5-6), eine Messeinrichtung (29), die zur Ausgabe eines von einer Spannung an dem zweiten Rückleitungsanschluss (7-8) abhängigen Messsignals ausgebildet ist, und eine Schalteinrichtung (30) aufweist, die ausgebildet ist, die Eingangssignale vom Signaleingang (3-4) in Abhängigkeit von dem Messsignal an den zweiten Ringleitungsanschluss (7-8) weiterzuleiten.

2. Aktives Funktionserhaltungs- und Sicherungssystem für Alarmierungs-Lautsprechernetze in Zweidraht-Ringleitungstechnik nach Anspruch 1, **dadurch gekennzeichnet, dass** bei Auftreten einer beliebigen Störung innerhalb des Ringleitungs-Lautsprechernetzes (X 1) das zentrale Einspeise- und Betriebsart-Umschaltmodul logisch handelnd von einem Einweg- auf ein Zweiwegsystem umgeschaltet und eine Störmeldung ausgegeben wird, wenn die auf der Hinleitung (5-6) ausgegebene Speisegleichspannung am Eingang der Rückleitung (7-8) nicht ankommt.

3. Aktives Funktionserhaltungs- und Sicherungssystem für Alarmierungs-Lautsprechernetze in Zweidraht-Ringleitungstechnik nach Anspruch 1 oder 2, **dadurch gekennzeichnet, dass** bei Ausfall einer der beiden potentialfreien Speisegleichspannungen für Hin- und Rückleitung, die durch getrennte Gleichspannungswandler (9-10) aus der normalen Betriebsspannung (1-2) erzeugt werden, die noch funktionierende Speisegleichspannung die Gesamtversorgung automatisch übernimmt.

4. Aktives Funktionserhaltungs- und Sicherungssystem für Alarmierungs-Lautsprechernetze in Zweidraht-Ringleitungstechnik nach Anspruch 1, 2 oder 3, **dadurch gekennzeichnet, dass** das Modul eine Ablaufsteuerungselektronik (17-18) und Störmeldeelektronik(34) mit Dauerkurzschlussschutz für die beiden Gleichspannungswandler (9-10) und den anzuschließenden Verstärker (3-4) pro Hinleitung (5-6) und Rückleitung (7-8) enthält.

5. Aktives Funktionserhaltungs- und Sicherungssystem für Alarmierungs-Lautsprechernetze in Zweidraht-Ringleitungstechnik nach einem der Ansprüche 1 bis 4, **dadurch gekennzeichnet, dass** der Anschluss (3-4)des anzuschließenden Verstärkers auf Unterbrechung mitüberwacht ist, da er in Reihe mit dem Lautsprecherkreis (5-6) liegt.

6. Aktives Funktionserhaltungs- und Sicherungssystem für Alarmierungs-Lautsprechernetze in Zweidraht-Ringleitungstechnik nach einem der Ansprüche 1 bis 5, **dadurch gekennzeichnet, dass** das Modul (FIG 2)eine Erdschluss-Kontrollschaltung (FIG 4)enthält, bei der eine PLL-Schaltung ihre eigene unter dem Hörbereich liegende Synchronisier-Generatorfrequenz fortlaufend zur Detektion erhält und bei Unterschreitung des angebotenen Pegels eine Störmeldung ausgibt.

7. Aktives Funktionserhaltungs- und Sicherungssystem für Alarmierungs-Lautsprechernetze in Zweidraht-Ringleitungstechnik nach einem der Ansprüche 1 bis 6, **dadurch gekennzeichnet, dass** die Erdschluss-Kontrollschaltung (FIG 4)gegenüber fremden Gleich- und Tonwechselspannungen extrem störsicher arbeitet, da wegen ihrer unter dem Hörbereich liegenden Messfrequenz eine einfache Störungs-Ausfilterung möglich ist.

8. Aktives Funktionserhaltungs- und Sicherungssystem für Alarmierungs-Lautsprechernetze in Zweidraht-Ringleitungstechnik nach einem der Ansprüche 1 bis 7, **dadurch gekennzeichnet, dass** das für jeden Alarmierungs-Lautsprecher erforderliche Modul(FIG 3) zwei gleichberechtigte Ein-/Ausgänge (51-52 / 53-54) besitzt, die im Betriebsfall oder bei Leitungsunterbrechung durchgeschaltet und miteinander verbunden sind, bei einem Kurzschluss jedoch diese Durchschaltung unterbunden wird.

9. Aktives Funktionserhaltungs- und Sicherungssystem für Alarmierungs-Lautsprechernetze in Zweidraht-Ringleitungstechnik nach einem der Ansprüche 1 bis 8, **dadurch gekennzeichnet, dass** der Ausgang (55-56) des Funktionserhalt-Sicherungsmoduls (FIG 3) zum eigenen Lautsprecher dieses Moduls zusätzlich zu den Leitungs-Betriebszuständen mit in den Überwachungsweg einbezogen ist.

10. Aktives Funktionserhaltungs- und Sicherungssystem für Alarmierungs-Lautsprechernetze in Zweidraht-Ringleitungstechnik nach einem der Ansprüche 1 bis 9, **dadurch gekennzeichnet, dass** eine Modulelektronik (61 bis 77) des Funktionserhalt-Sicherungsmoduls (FIG 3) für eine logisch richtige Steuerung der Vorgänge sorgt, damit bei Leitungsstörungen der eigene Lautsprecher immer auf der funktionierenden Schleifenseite der Ringleitung angeschaltet wird und eine Alarmierung übertragen kann.

## Claims

1. Active function maintenance and safety system for warning loudspeaker networks in double-wire closed-loop technology comprising a central module (Fig. 2) for the supply and operating modes switching-over of a two-wire loop and a number (depending on the demand) of function maintenance safety modules (Fig. 3) for serially dividing the loop into cable sections between the modules (Fig. 3), which can be automatically connected or disconnected in case of a malfunction,
**characterised in that**
the central supply and operating-mode-switchover module (Fig. 2), with the aid of the function maintenance and safety modules (Fig. 3) to be attached at each warning loudspeaker, registers each individual cable and loudspeaker malfunction and in response thereto switches over to two-way operation in order to maintain the function, so that within seconds the malfunctioning transfer chain is again operative except for the defective part, wherein earth-fault monitoring (Fig. 4) is provided as a safeguard against accidental contact,
wherefore the function maintenance and safety modules each comprise an input line connection (51-52) and an output line connection (53-54) in order to be configured for connection with the central supply and operating-mode-switchover module via a forward and return line of a two-wire loop system, and
wherefore the central supply and operating-mode-switchover module comprises a first (5-6) and a second (7-8) loop connection in order to be configured for connection with the function maintenance and safety modules via the forward and return line of the two-wire loop system, and the central supply and operating-mode-switchover module further comprises a signal input (3-4) for supplying electrical input signals at frequencies in the auditory range, a device for forwarding the input signals from the signal input (3-4) to the first loop connection (5-6), a measuring device (29) configured to output a measuring signal dependent upon a voltage at the second return line connection (7-8) and a switching device (30), which is configured to forward the input signals from the signal input (3-4) as a function of the measuring signal to the second loop connection (7-8).

2. Active function maintenance and safety system for warning loudspeaker networks in double-wire closed-loop technology according to claim 1, **characterised in that** in case a malfunction occurs within the loop loudspeaker network (X 1) the central supply and operating-mode-switchover module, logically acting, is switched over from a one-way to a two-way system and a fault message is output if the supply DC voltage output on the forward line (5-6) does not arrive at the input of the return line (7-8).

3. Active function maintenance and safety system for warning loudspeaker networks in double-wire closed-loop technology according to claim 1 or 2, **characterised in that** if one of the two potential-free supply DC voltages for the forward and return lines which are generated from the normal operating voltage (1-2) by separate DC voltage converters (9-10) fails, the still-functioning supply DC voltage automatically takes over the entire supply.

4. Active function maintenance and safety system for warning loudspeaker networks in double-wire closed-loop technology according to claim 1, 2 or 3 **characterised in that** the module comprises a sequence control electronics (17-18) and a fault reporting electronics (34) with permanent short-circuit protection for the two DC voltage converters (9-10) and the amplifier (3-4) to be connected for each forward line (5-6) and return line (7-8).

5. Active function maintenance and safety system for warning loudspeaker networks in double-wire closed-loop technology according to one of claims 1 to 4, **characterised in that** the connection (3-4) of the amplifier to be connected is co-monitored for interruption since it is connected in series with the loudspeaker circuit (5-6).

6. Active function maintenance and safety system for warning loudspeaker networks in double-wire closed-loop technology according to one of claims 1 to 5, **characterised in that** the module (Fig. 2) comprises an earth-fault monitoring circuit (Fig. 4), where a PLL circuit receives its own synchronising generator below-hearing-range frequency for continuous detection and issues a fault message if it drops below the level offered.

7. Active function maintenance and safety system for warning loudspeaker networks in double-wire closed-loop technology according to one of claims 1 to 6, **characterised in that** the earth-fault monitoring circuit (Fig. 4) operates extremely fault-free in relation to external DC voltages and sound AC voltages because due to its measuring frequency lying below the hearing range, simple filtering-out of faults is possible.

8. Active function maintenance and safety system for warning loudspeaker networks in double-wire closed-loop technology according to one of claims 1 to 7, **characterised in that** the module (Fig. 3) required for each warning loudspeaker comprises two inputs/outputs (51-52/53-54) of equal priority which in case of operation or line interruption are connected through and are interconnected, but in case of a short circuit this through connection is interrupted.

9. Active function maintenance and safety system for warning loudspeaker networks in double-wire closed-loop technology according to one of claims 1 to 8, **characterised in that** the output (55-56) of the function maintenance safety module (Fig. 3) to its own loudspeaker is included in the monitoring path in addition to the cable operating states.

10. Active function maintenance and safety system for warning loudspeaker networks in double-wire closed-loop technology according to one of claims 1 to 9, **characterised in that** a module electronics (61 to 77) of the function maintenance safety module (Fig. 3) provides for logically correct monitoring of the operations, so that when there is a fault in the cabling its own loudspeaker is always connected on the functioning side of the loop and able to transfer a warning.

## Revendications

1. Système actif de conservation des fonctions et de sécurisation pour réseaux de haut-parleurs d'alarme dans une technique de circuit en boucle à deux fils, composé d'un module central (fig. 2) permettant l'alimentation et la commutation des modes de fonctionnement pour une ligne en boucle à deux fils, ainsi qu'un nombre nécessaire, selon les besoins, de modules de conservation des fonctions-sécurisation à appliquer pour les haut-parleurs d'alarme (fig. 3) permettant une distribution série de la ligne en boucle en zones de ligne pouvant être mises automatiquement en circuit ou hors circuit en cas de dérangement entre les modules (fig. 3),
**caractérisé en ce que** le module central (fig. 2) permettant l'alimentation et la commutation des modes de fonctionnement enregistre, à l'aide des modules de conservation des fonctions et de sécurisation à appliquer pour chaque haut-parleur d'alarme (fig. 3), chaque dérangement de ligne ou de haut-parleur et commute en réaction pour conserver les fonctions en mode de fonctionnement à double voie, suite à quoi en l'espace de quelques secondes, la chaîne de transmission en dérangement re-fonctionne, à l'exception de la partie défectueuse, un contrôle de défaut à la terre (fig. 4) existant pour la sécurisation de la protection de contact,
ce pour quoi les modules de conservation des fonctions et de sécurisation présentent respectivement un connecteur de ligne d'entrée (51-52) et un connecteur de ligne de sortie (53-54) conçus pour être reliés par une ligne aller et retour d'une ligne en boucle à deux fils avec le module central d'alimentation et de commutation des modes de fonctionnement, et
ce pour quoi le module central d'alimentation et de commutation des modes de fonctionnement présente un premier connecteur de ligne en boucle (5-6) et un second connecteur de ligne en boucle (7-8) conçus pour être reliés par une ligne aller et retour de la ligne en boucle à deux fils avec les modules de conservation des fonctions et de sécurisation, et le module central de commutation de l'alimentation et des modes de fonctionnement présentant en outre une entrée de signal (3,4) permettant d'alimenter en signaux électrique d'entrée ayant des fréquences dans la plage audible un dispositif de réacheminement des signaux d'entrée depuis l'entrée de signal (3-4) vers le premier connecteur de ligne en boucle (5-6), un dispositif de mesure (29) qui est exécuté pour émettre un signal de mesure qui dépend d'une tension au niveau du second connecteur de ligne de retour (7-8), et un dispositif de commutation (30) qui est conçu pour réacheminer les signaux d'entrée de l'entrée de signal (3-4), en fonction du signal de mesure, au second connecteur de ligne en boucle (7-8).

2. Système actif de conservation des fonctions et de sécurisation pour réseaux de haut-parleurs d'alarme dans une technique de circuit en boucle à deux fils selon la revendication 1, **caractérisé en ce que** lors de la survenue d'un dérangement quelconque au sein du réseau de haut-parleurs du circuit en boucle (X 1), le module central d'alimentation et de commutation des fonctions est commuté de façon logique depuis un système à une voie vers un système double voie, et un message de dérangement est émis lorsque la tension d'alimentation continue émise sur la ligne aller (5-6) ne parvient pas en entrée de la ligne de retour (7-8).

3. Système actif de conservation des fonctions et de sécurisation pour réseaux de haut-parleurs d'alarme dans une technique de circuit en boucle à deux fils selon la revendication 1 ou 2, **caractérisé en ce qu'**en cas de défaillance d'une des deux tensions d'alimentation sans potentiel pour la ligne aller et retour, qui sont générées par des convertisseurs continu-continu séparés à partir de la tension normale de fonctionnement (1-2), la tension d'alimentation continue qui fonctionne encore assume automatiquement toute l'alimentation.

4. Système actif de conservation des fonctions et de sécurisation pour réseaux de haut-parleurs d'alarme dans une technique de circuit en boucle à deux fils selon la revendication 1, 2 ou 3, **caractérisé en ce que** le module contient une électronique de commande séquentielle (17-18) et une électronique de message de dérangement (34) avec protection contre les courts-circuits permanent pour les deux convertisseurs continu-continu (9-10) et l'amplificateur s'y raccordant (3-4) par ligne aller (5-6) et ligne retour (7-8).

5. Système actif de conservation des fonctions et de sécurisation pour réseaux de haut-parleurs d'alarme dans une technique de circuit en boucle à deux fils selon l'une des revendications 1 à 4, **caractérisé en ce que** le connecteur (3-4) de l'amplificateur s'y raccordant est surveillé pour ce qui est d'une éventuelle coupure car il se trouve en série avec le circuit des haut-parleurs (5-6).

6. Système actif de conservation des fonctions et de sécurisation pour réseaux de haut-parleurs d'alarme dans une technique de circuit en boucle à deux fils selon l'une des revendications 1 à 5, **caractérisé en ce que** le module (fig. 2) contient un circuit de contrôle de défaut à la terre (fig. 4), dans lequel un circuit à boucle à verrouillage de phase obtient en continu pour la détection sa propre fréquence de générateur de synchronisation inférieure à la gamme audible et émet un message de dérangement en cas de passage sous le niveau demandé.

7. Système actif de conservation des fonctions et de sécurisation pour réseaux de haut-parleurs d'alarme dans une technique de circuit en boucle à deux fils selon l'une des revendications 1 à 6, **caractérisé en ce que** le circuit de contrôle de défaut à la terre (fig. 4) travaille sans sensibilité au bruit par rapport à des tensions parasites continues et de changement de ton car du fait de sa fréquence de mesure sous la gamme audible, un filtrage simple des parasites est possible.

8. Système actif de conservation des fonctions et de sécurisation pour réseaux de haut-parleurs d'alarme dans une technique de circuit en boucle à deux fils selon l'une des revendications 1 à 7, **caractérisé en ce que** le module nécessaire pour chaque haut-parleur d'alarme (fig. 3) possède deux entrées / sorties homogènes (51-52 / 53-54) qui, en cas de fonctionnement ou en cas de coupure de ligne, sont commutées et reliées ensemble, cette commutation étant cependant interrompue en cas de court-circuit.

9. Système actif de conservation des fonctions et de sécurisation pour réseaux de haut-parleurs d'alarme dans une technique de circuit en boucle à deux fils selon l'une des revendications 1 à 8, **caractérisé en ce que** la sortie (55-56) du module de conservation des fonctions-sécurisation (fig. 3) vers le propre haut-parleur de ce module est intégrée dans la voie de surveillance en plus des états de fonctionnement de la ligne.

10. Système actif de conservation des fonctions et de sécurisation pour réseaux de haut-parleurs d'alarme dans une technique de circuit en boucle à deux fils selon l'une des revendications 1 à 9, **caractérisé en ce qu'**une électronique de module (61 à 77) du module de conservation des fonctions et de sécurisation (fig. 3) garantit une bonne commande logique des processus afin qu'en cas de dérangement de ligne du propre haut-parleur, on puisse toujours activer le côté boucle de la ligne en boucle qui fonctionne et transmettre une alarme.
